# FASCICULE DE BREVET EUROPEEN

(11) **EP 1 881 292 B1**
(45) Date de publication et mention de la délivrance du brevet: **10.11.2010**
(21) Numéro de dépôt: 06077147.4
(22) Date de dépôt: 01.12.2006
(51) Int. Cl.: F41A 19/01

(54) **Dispositif pour la détection et le comptage des coups tirés par une arme automatique ou semi-automatique et arme équipée d'un tel dispositif**
Vorrichtung zur Detektion und zum Zählen von Schüssen einer automatischen oder semi-automatischen Feuerwaffe und Feuerwaffe ausgerüstet mit einer solchen Vorrichtung
Device for detecting and counting shots from an automatic or semi-automatic firearm and firearm provided with such a device

(30) Priorité: 18.07.2006 BE 200600396
(43) Date de publication de la demande: 23.01.2008
(73) Titulaire: FN Herstal S.A., 4040 Herstal (BE)
(72) Inventeur: Joannes, René, 4654 Herve (BE); Delcourt, Jean-Paul, 4460 Grâce-Hollogne (BE); Heins, Patrick, 4020 Liège (BE)
(74) Mandataire: Donné, Eddy

(56) Documents cités:
- EP-A1- 1 300 648
- DE-A1- 4 022 038
- DE-A1- 4 417 545
- DE-A1-102005 011 218
- US-A1- 5 566 486
- US-A1- 2005 114 084

## Description

L'invention concerne un dispositif pour la détection et le comptage des coups tirés par une arme automatique ou semi-automatique et arme équipée d'un tel dispositif.

Du point de vue du combattant, une des caractéristiques essentielles de l'arme est sa disponibilité, c'est-à-dire sa capacité à être pleinement fonctionnelle lors des opérations. Ceci implique, non seulement que l'arme soit fiable, mais aussi qu'elle fasse l'objet d'une maintenance préventive adéquate, qui tient compte de la manière dont l'arme a été utilisée.

Une arme automatique ou semi-automatique comporte en effet des pièces mobiles qui sont sujettes à usure et dégradation au cours de la vie de l'arme et qui de ce fait peuvent provoquer des arrêts de tir de l'arme quand l'arme n'est pas maintenue d'une façon régulière et préventive.

Les pièces mobiles d'une arme effectuent un mouvement de va-et-vient en direction axiale du canon entre une position avant et une position arrière, ce mouvement permettant le réarmement lors du tir, c'est à dire l'extraction hors de la chambre de la douille tirée, son éjection et ensuite l'introduction d'une nouvelle cartouche dans la chambre vide, soit en mode semi-automatique appelé aussi coup par coup, soit en rafale.

Cette séquence de fonctionnement peut aussi s'effectuer dans un autre ordre, à savoir introduction d'une nouvelle cartouche dans la chambre vide, tir de la munition, extraction hors de la chambre de la douille tirée et éjection.

Ce mouvement de va-et-vient s'exerce de manière générale dans une direction parallèle à l'axe du canon de l'arme.

L'énergie générant le mouvement de recul est fournie par le dispositif de mise en action du mécanisme, celui-ci étant soit un mécanisme à emprunt de gaz, soit un mécanisme à court recul de canon, soit un mécanisme à long recul de canon, soit un mécanisme de type « blowback » ou « blowback retardé », cette liste n'étant pas exhaustive.

L'énergie générant le mouvement de retour du mécanisme est fournie par un ressort récupérateur comprimé pendant la phase de recul.

L'usure de l'arme et donc la maintenance à prévoir dépendent essentiellement des mouvements de va-et-vient des pièces mobiles et donc des conditions d'utilisation de l'arme, telles que le nombre de coups tirés et les régimes et cadences de tir.

Dès lors il est important que l'arme dispose d'une "Boîte Noire" qui détecte et enregistre ces conditions d'utilisation.

Plusieurs méthodes et dispositifs ont été proposés pour détecter et enregistrer les coups tirés par une arme.

La méthode du brevet US 5.033.217 est basée sur l'usure d'une pièce témoin pour évaluer de manière visuelle le nombre de coups tirés par une arme.

Il ne s'agit donc pas d'un comptage proprement dit, mais seulement d'une visualisation, sans autre indication sur l'utilisation de l'arme, notamment en ce qui concerne les régimes de tirs qu'elle a subis.

Le brevet EP 1 300 648 est basé sur la détection d'une déformation de la sous-garde de l'arme, et d'un mouvement résultant de la glissière survenant dans les quelques millisecondes qui suivent cette déformation ; il convent bien dans le cas de pistolets, en particulier de pistolets à sous-garde en polymère, peu rigide, mais n'est pas adaptée à des armes automatiques plus lourdes d'une part parce que dans ce cas la déformation ou l'effort dans la sous-garde est à peine mesurable, et d'autre part parce qu'un capteur détectant le mouvement des pièces mobiles est difficile à installer dans ces armes.

Le brevet US 5.566.486décrit un dispositif de comptage de coups tirés, basé sur la détection de l'impulsion du choc de recul de l'arme, par un capteur mécanique.

Les brevets DE 40 22 038, qui forme un point de départ pour le préambule de la revendication 1, et US 2005/114084 utilisent des capteurs qui détectent des chocs dépassant un seuil préalablement définis.

Ces dispositifs connus qui réagissent à des chocs atteignant un niveau sensé correspondre au recul de l'arme lors d'un tir, présentent trois défauts majeurs:
o le recul dépend, notamment, du poids de l'arme et du tireur; or le poids de l'arme varie en fonction des accessoires dont elle est équipée et qui peut doubler si on lui adjoint un lance-grenades, une conduite de tir, et un viseur.
o les dispositifs utilisés ne permettent pas de tenir compte, en les différentiant, des tirs à balles à blanc, qui sont fréquents dans la vie de l'arme et qui génèrent des usures spécifiques, ces tirs n'étant d'ailleurs pas détectés car le niveau de recul est insuffisant.
o dans le cas de fusils équipés d'un lance-grenades autonome, le tir de grenades provoque des niveaux de chocs équivalents ou supérieurs à celui du tir du fusil ; ces tirs de grenades sont donc pris en compte par ces procédés, alors qu'ils ne mettent pas en oeuvre les mécanismes du fusil et n'entraînent pas leur usure.

De plus, ces dispositifs connus enregistrent l'occurrence d'un tir, sans autre information sur le comportement cinématique de l'arme lors du tir, permettant ainsi uniquement de se faire une idée quant au besoin d'un entretien préventif de l'arme.

L'invention a pour but d'éviter un ou plusieurs de ces inconvénients.

Le principe de l'invention est basé sur la constatation que lors du tir, pour chaque coup tiré, l'arme subit des accélérations dans la direction axiale du canon, ces accélérations étant dues à une succession de chocs dus au départ du coup et aux mouvements de va-et-vient des pièces mobiles et que la progression de ces accélérations dans le temps est typique pour une arme et pour le type de munitions utilisé, formant ainsi une signature typique pour l'arme et pour le type de munitions tiré.

Le but de l'invention est atteint par un dispositif selon la revendication 1.

L'utilisation de l'accéléromètre permet de réaliser une analyse fine des phénomènes d'accélération qui se produisent dans l'arme lors du tir, de manière à être indépendant du niveau de recul de l'arme, et donc des différents facteurs qui affectent celui-ci.

Selon l'invention, l'algorithme permet de discriminer le type de munitions utilisé selon que l'occurrence d'au moins une partie ou de certains éléments caractéristiques de la signature d'accélération correspondent à la signature du type de munitions utilisé, par exemple pour discriminer les tirs à blanc des tirs à balles réelles en tenant compte du sens du premier choc de départ.

Selon une autre caractéristique préférentielle, le dispositif permet de mesurer et de mémoriser l'intervalle de temps entre le premier et le deuxième choc, cet intervalle correspondant au temps de recul des pièces mobiles de l'arme.

Le temps de recul ainsi enregistré est une information importante concernant le comportement de l'arme et la qualité de son réglage, permettant ainsi le diagnostique et/ou le réglage de l'arme.

L'invention concerne également une arme automatique ou semi-automatique équipée d'un dispositif selon l'invention.

Pour plus de clarté, quelques exemples de réalisation d'un dispositif selon l'invention pour la détection et le comptage des coups tirés par une arme automatique ou semi-automatique sont décrits ci-après à titre illustratif et non restrictif, référence étant faite aux dessins annexés dans lesquels:
La figure 1 représente une façon schématique un dispositif selon l'invention pour la détection et le comptage des coups tirés par une arme automatique ou semi-automatique;
la figure 2 représente le diagramme du signal d'un accéléromètre du dispositif de la figure 1 en fonction du temps pendant un tir;
les figures 3 et 4 sont des diagrammes semblables à la figure 2;
les figures 5 à 10 sont toutes des variantes d'un dispositif selon l'invention.

La figure 1 montre un exemple de dispositif 1 selon l'invention.

Le dispositif 1 est pour ainsi dire une « boîte noire » destinée à être montée sur ou à être intégrée dans une arme et est constituée:
o d'un accéléromètre 2, de préférence simple-axe, positionné de manière telle que son axe de détection (X-X') soit parallèle à l'axe (Y-Y') du canon lorsque le dispositif 1 est fixé sur ou dans l'arme;
o d'un microprocesseur 3 dont le programme incorpore un algorithme pour déterminer et enregistrer l'occurrence d'un tir;
o d'une mémoire 4 dans laquelle sont mémorisées les informations, la mémoire 4 étant de préférence une mémoire permanente, qui persiste même en cas de coupure de l'alimentation et pouvant être intégrée dans le microprocesseur 3 et éventuellement étant prévue pour contenir de manière permanente et ineffaçable le numéro d'identification de l'arme, ce qui permet d'assurer la traçabilité de celle-ci;
o d'une interface de communication 5, de préférence sans contact, par exemple du type radio (bluetooth ou zigbee par exemple) ou infrarouge, ou de type RFID, évidemment pouvant être bidirectionnelle, et permettant l'enregistrement dans la mémoire 4 de données externes concernant, par exemple, les interventions de maintenance effectuées sur l'arme;
o d'une source d'énergie 6, par exemple une pile sèche ou une batterie rechargeable.

Le dispositif 1 est de préférence de petite taille, et peut donc s'intégrer facilement dans la plupart des armes, par exemple dans la poignée de celle-ci.

L'ensemble des composants 1 à 6 peut être monté sur une même carte, le dispositif 1. constituant alors un module autonome qui ne nécessite aucune connexion à l'intérieur de l'arme.

Le principe de fonctionnement du dispositif 1 est basé sur l'utilisation d'un accéléromètre 2 à bande passante adéquate et d'un algorithme particulier de traitement du signal fourni par cet accéléromètre qui détecte et analyse dans ce signal les événements liés aux phénomènes cinématiques apparaissant lors d'un tir, de manière à conclure de manière fiable à l'occurrence d'un tir, et à discriminer un tir à blanc d'un tir à balle réelle, tout en rejetant les chocs dus aux chutes, aux réarmements ou au lâcher à vide, cet algorithme étant paramétrable et ses paramètres pouvant être adaptés en fonction des caractéristiques propres au type d'arme concerné.

La figure 2 montre l'enregistrement du signal S en fonction du temps T lors d'un tir à balle réelle, avec une arme d'un type particulier, par un accéléromètre dont la bande passante est de l'ordre de 400 Hz.

La figure 2 concerne plus particulièrement une arme de type « tir à culasse fermée », dont la séquence de va-et-vient des pièces mobiles s'effectue de la manière suivante:
- pièces mobiles initialement en position avant avec une munition en chambre;
- tir de la munition et départ du coup;
- phase de recul des pièces mobiles;
- butée arrière éventuelle ou contact avec amortisseur de fin de course ;
- phase de retour avec alimentation d'une nouvelle munition;
- butée des pièces mobiles en position avant.

On distingue cette succession d'événements dans le signal S de la figure 2:
o un premier choc vers l'arrière de l'arme lors du départ du coup, représenté par la flèche A;
o temps de recul (TR) des pièces mobiles vers l'arrière;
o un deuxième choc également vers l'arrière de l'arme lors de la butée à l'arrière des pièces mobiles à la fin du mouvement de recul de ces pièces mobiles vers l'arrière et représenté par la flèche B;
o phase de retour (RT) avec alimentation d'une nouvelle munition;
o un troisième choc vers l'avant quand les pièces mobiles viennent en contact avec une butée avant lors de la fermeture de la chambre du canon et représenté par la flèche C;
o deux zones de "calme" D et E qui séparent ces chocs A, B et C et dans lesquelles le niveau d'accélération est presque nul;

Le délai entre les 3 chocs, de même que la longueur en temps des "zones calmes" D et E se situent dans des plages de valeurs qui sont caractéristiques du type d'arme, les valeurs particulières de ces temps pour une arme donnée étant influencées par le réglage de l'arme et son état de graissage et d'usure.

De cette façon le signal S forme pour ainsi dire la signature de l'arme.

La figure 3 montre le signal S généré par l'accéléromètre 2, dans les mêmes conditions, cependant lors du tir d'une balle à blanc avec la même arme.

On retrouve la même succession d'événements A à E que dans le cas du tir à balle réelle, à la différence de l'impulsion de départ A qui est de niveau plus faible et de sens contraire.

L'algorithme pour déterminer et enregistrer l'occurrence d'un tir consiste à analyser dans le signal S fourni par l'accéléromètre 2 la présence de tous ou partie des évènements A à E afin de conclure à l'occurrence d'un tir.

Le déclenchement de l'application de l'algorithme peut être déterminé, par exemple, par la détection du franchissement d'un seuil 7 par le signal S de l'accéléromètre 2, comme indiqué à la figure 4.

Dans une réalisation particulière de l'algorithme, le sens de l'impulsion de départ A est utilisé pour déterminer si le tir est celui d'une balle réelle ou d'une balle à blanc.

Une réalisation préférentielle du dispositif 1 prend en compte les intervalles entre les trois chocs A, B et/ou C, ainsi que les durées des "zones calmes" D et/ou E, qui pour être acceptés comme critères d'occurrence d'un tir, doivent se situer dans des plages de temps plausibles, propres au type d'arme concerné, ces plages de temps étant des paramètres programmables de l'algorithme.

Il faut noter que le deuxième choc B dû à la butée arrière des pièces mobiles peut ne pas exister ou être trop faible que pour être pris en compte, l'absence de ce deuxième choc B indique d'ailleurs en général un défaut de réglage et un fonctionnement limite de l'arme, la récupération d'énergie par les pièces mobiles étant insuffisante pour garantir un réarmement de l'arme.

A l'inverse, un niveau trop élevé du choc B, dû à une récupération d'énergie trop importante au niveau des pièces mobiles, est indicatif d'un mauvais réglage de l'arme qui peut entraîner une usure excessive ou un bris de pièces.

La mesure du niveau de ce deuxième choc B constitue donc un élément représentatif du comportement cinématique de l'arme. Afin de s'affranchir de la dépendance des effets extérieurs, tels que le poids des accessoires fixés sur l'arme ou la façon dont l'arme est maintenue pendant le tir, qui peuvent affecter le niveau absolu des différents chocs, il est avantageux de se baser, non pas sur le niveau absolu du choc B, mais sur le rapport entre la mesure de ce deuxième choc B et celle des chocs A et/ou C.

Dans une réalisation particulière du procédé, le "manque recul", c'est-à-dire l'absence du deuxième choc B lors d'un tir est mémorisée comme événement particulier associé à ce tir, indicatif d'un mauvais fonctionnement de l'arme.

Le temps de recul TR des pièces mobiles, caractérisé par l'intervalle de temps entre le premier choc A et le deuxième choc B comme indiqué dans la figure 1, est également un paramètre représentatif du comportement cinématique de l'arme.

Dans une autre réalisation particulière du dispositif 1 selon l'invention, ce paramètre est mesuré et mémorisé pour permettre le diagnostique et/ou le réglage de l'arme.

Par ailleurs, le microprocesseur 3 peut, en se basant par exemple sur son horloge interne, mesurer l'intervalle de temps entre deux tirs, et donc délimiter les rafales et leur longueur, c'est-à-dire identifier les régimes de tirs, qui sont déterminants en ce qui concerne les usures de pièces. Il peut aussi mesurer les cadences lors des tirs en rafales.

Cette capacité peut être utilisée pour signaler en temps réel au tireur qu'il atteint ou dépasse le régime de tir admissible pour l'arme lors de tirs en rafale.

Dans une autre réalisation particulière du dispositif 1 selon l'invention, le niveau maximum du signal généré par le choc B est mesuré et mémorisé pour permettre le diagnostique et/ou le réglage de l'arme.

Dans une autre réalisation particulière du dispositif 1 selon l'invention, le rapport entre le niveau maximum du signal généré par le choc B et le niveau maximum du choc initial A et/ou le niveau maximum du choc de fermeture C est calculé et mémorisé pour permettre le diagnostique et/ou le réglage de l'arme.

La figure 5 illustre une réalisation particulière du dispositif qui exploite cette possibilité: lorsque le microprocesseur 3 détecte une longueur de rafales excessive, il en avertit le tireur par le biais d'un afficheur 8 adéquat, consistant, par exemple, en un ensemble d'indicateurs lumineux 9, 10, 11 de couleurs différentes, dont l'indicateur vert 9 signale une utilisation normale, l'indicateur orange 10 une utilisation limite et l'indicateur rouge 11 une situation potentiellement dangereuse.

Une telle fonction est spécialement utile dans le cas des mitrailleuses.

La capacité du dispositif 1 à suivre en continu les régimes de tir peut également être utilisée pour agir directement sur le mécanisme de l'arme 12, par le biais d'une interface mécanique adéquate ou d'un actuateur 13 comme indiqué dans la figure 6, et en modifier le mode de fonctionnement, par exemple en provoquant le passage d'un tir à culasse fermée à un tir à culasse ouverte (voir par exemple le brevet belge no.1.001.909), afin d'éviter la mise à feu spontanée des munitions dans la chambre.

Il suffit à cet effet d'enregistrer dans la mémoire 4 du microprocesseur 5 une table ou un abaque qui définisse, en fonction de la durée des tirs, le nombre de coups tirés à partir duquel le mode de fonctionnement de l'arme doit être commuté.

Comme représenté dans la figure 7, on peut inclure dans le dispositif 1 une horloge temps réel 14 qui permet au microprocesseur 3 d'enregistrer dans la mémoire 4 la date exacte et complète de chaque coup tiré.

On peut également inclure dans le dispositif 1 un système de localisation 15, de type GPS par exemple, soit en combinaison avec l'horloge 14 ou seul, qui permet au microprocesseur 3 d'enregistrer dans la mémoire 4 la position de l'arme lors de chaque tir.

En résumé, les dispositifs décrits permettent de détecter et d'enregistrer les tirs, en différentiant éventuellement les tirs de balles réelles et de balles à blanc, et d'analyser en continu le comportement cinématique de l'arme, notamment en mesurant le temps de recul des pièces mobiles, de manière à détecter les défauts de réglage ou les dérives de performances dues aux usures de pièces.

Plus largement, les dispositifs décrits permettent de contrôler en continu et en temps réel l'utilisation et l'efficacité de l'arme, en signalant au tireur l'existence de conditions anormales de fonctionnement ou de régimes de tir dangereux, ou même en intervenant sur le mécanisme de tir pour adapter son fonctionnement, par exemple, pour provoquer le passage d'un tir à culasse fermée à un tir à culasse ouverte, afin d'éviter la mise à feu spontanée des munitions dans la chambre.

Il est clair que chaque type d'arme est caractérisé par sa propre séquence de va-et-vient des pièces mobiles et de ce fait par sa propre signature d'accélérations montrant une succession de chocs et de zones calmes spécifiques pour l'arme et pour les munitions utilisées.

Dans le cas d'une arme de type « tir à culasse ouverte », la séquence de va-et-vient des pièces mobiles s'effectue de la manière suivante :
- pièces mobiles initialement dans une position proche de la butée arrière, ressort récupérateur comprimé,
- phase de retour avec alimentation d'une nouvelle munition;
- butée des pièces mobiles en position avant;
- tir de la munition;
- phase de recul des pièces mobiles;
- butée arrière éventuelle ou contact avec amortisseur de fin de course;
- arrêt des pièces mobiles dans une position proche de la butée arrière, ressort récupérateur comprimé.

La gestion de la source d'énergie nécessite certaines mesures.

La durée de vie de la source d'énergie 6 du dispositif 1, par exemple une pile, est un critère essentiel d'acceptation du concept.

Idéalement, la pile devrait être non remplaçable et inaccessible, et tenir la durée de vie de l'arme tout en étant de faible dimension.

Plus raisonnablement, le remplacement de la pile à chaque maintenance préventive est acceptable, du moins dans le cas des armes militaires, qui font l'objet de maintenances régulières et programmées.

On peut minimiser la consommation électrique du dispositif 1 en gérant les mises sous tension et les mises en sommeil des circuits électroniques 16 de manière à ce que ceux-ci ne soient alimentés à puissance pleine que lorsque c'est nécessaire.

Une première méthode, illustrée à la figure 8, consiste à placer, en série avec la source d'alimentation électrique 6 du dispositif 1, un interrupteur 17 qui est actionné pour se fermer par la pression sur la détente de l'arme.

Une deuxième méthode consiste à utiliser un interrupteur 17 qui est un capteur adéquat de prise en main de la poignée.

Le capteur de prise en main sera, par exemple, un capteur capacitif de type Q-Prox®, dont le courant permanent d'alimentation au repos est de l'ordre d'une dizaine de micro-ampères.

Une troisième méthode consiste à utiliser un interrupteur 17 sous forme d'un capteur de choc actionné à partir d'un certain niveau de choc prédéterminé.

Ce capteur de choc est prévu à détecter tout choc susceptible de correspondre à l'impulsion A de départ d'un tir, et de mettre le dispositif sous tension à partir de la détection de ce choc.

Comme représenté à la figure 9, la fermeture momentanée du capteur 17 provoque la mise sous tension d'un circuit de verrouillage 18, qui transmet l'alimentation électrique aux circuits 16 du dispositif 1; ceux-ci, une fois actifs, peuvent alors appliquer sur le signal S de l'accéléromètre les algorithmes de détection et de comptage de coups.

On utilisera de préférence un capteur de choc 17 bidirectionnel normalement ouvert, sensible uniquement aux chocs se produisant dans un sens ou dans l'autre de son axe de détection, fixé sur l'arme de manière telle que son axe de détection X-X' soit parallèle à l'axe du canon Y-Y' et dont la sensibilité sera choisie de manière à ce qu'il réagisse à des niveaux d'impulsions correspondant à des tirs réels ou à des tirs à blanc.

Il faut noter que le temps d'activation des circuits 16 du dispositif 1, à partir de leur mise sous tension, peut être de plusieurs millisecondes, auquel cas l'impulsion du coup de départ correspondant au premier choc A ne sera pas perçue.

Ceci n'est pas un obstacle à l'application de l'algorithme, puisque la mise sous tension du dispositif signifie qu'un tel choc A a eu lieu.

Par contre, le sens de l'impulsion de départ du premier choc A, qui permet de discriminer entre un tir à balle réelle et un tir à blanc, n'est dans ce cas pas identifiée.

On peut pallier cet inconvénient en utilisant comme représenté dans la figure 10 deux capteurs de chocs unidirectionnels 19 et 20 au lieu d'un seul capteur bidirectionnel, et en les plaçant en tête-bêche et branché en parallèle, de manière à ce que l'un se ferme sur une impulsion initiale vers l'arrière de l'arme comme dans le cas d'un tir à balle réelle, et l'autre sur une impulsion vers l'avant comme dans le cas d'un tir à balle à blanc.

Il suffit alors que le circuit de verrouillage 18 de l'alimentation 6 mémorise lequel des deux capteurs 19 ou 20 a initié la mise sous tension pour que le microprocesseur 3 du dispositif 1 puisse faire la discrimination.

Un avantage du dispositif 1 montré dans les figures 9 et 10 est que le capteur de choc 17 ou les capteurs de chocs 19 et 20 peuvent être implantés sur la même carte électronique que l'accéléromètre 2 et les circuits du microprocesseur 3, le dispositif 1 constituant alors un module autonome qui ne nécessite aucune connexion à l'intérieur de l'arme.

Si le microprocesseur 3 dispose d'un mode de fonctionnement en veille, dans lequel il consomme une très faible énergie, par exemple inférieure au microampère, et si son temps de réactivation à sortir de ce mode veille est faible, par exemple de quelques dizaines de microsecondes, il est avantageux d'utiliser les capteurs décrits ci-avant, non pas pour mettre sous tension le dispositif, mais pour sortir le microprocesseur 3 du mode de veille, comme illustré par les figures 11 et 12.

Dans la figure 11, la fermeture momentanée du capteur 17 provoque l'activation du signal de réveil 21 du microprocesseur 3 sur l'entrée d'interruption 21 du microprocesseur 3.

La réalisation particulière de la figure 12 utilise deux capteurs de chocs unidirectionnels 19 et 20 placés en tête-bèche, branchés chacun sur un signal de réveil différent du microprocesseur 3, par exemple chacun sur deux entrées d'interruption 21 et 22 du microprocesseur 3, si celui-ci dispose d'au moins deux telles entrées.

De cette manière le microprocesseur détermine, en identifiant lequel des deux capteurs l'a réactivé en premier, le sens de l'impulsion initiale, de manière à distinguer le tir d'une balle réelle du tir d'une balle à blanc.

Il est évident que l'invention n'est nullement limitée aux exemples particuliers de signature d'accélération décrits ci-avant mais qu'elle s'applique plus généralement à des armes dont les signatures peuvent comporter d'autres éléments correspondant aux phénomènes cinématiques propres qui se produisent lors du tir.

## Revendications

1. Dispositif pour la détection et le comptage des coups tirés par une arme automatique ou semi-automatique avec un canon et des pièces mobiles pour le réarmement de l'arme coulissantes dans la direction axiale (Y-Y') du canon entre une position avant et une position arrière, l'arme subissant pour chaque coup tiré des accélérations dans la direction axiale (Y-Y') du canon dues à une succession de chocs dus au départ du coup et aux mouvements des pièces mobiles, la progression de ces accélérations dans le temps étant typiques pour une arme et pour le type de munitions utilisé et formant ainsi une signature typique pour l'arme et pour le type de munitions, **caractérisé en ce qu'**il comprend un accéléromètre (2) à bande passante sensible aux chocs dans la direction axiale (Y-Y') du canon et un microprocesseur (3) pour analyser le signal (S) de l'accéléromètre (2) pendant le tir, le microprocesseur (3) étant muni d'un algorithme pour compter le nombre de coups tirés basé sur la détermination et l'enregistrement de l'occurrence d'un tir sur base de la détection, dans le signal de l'accéléromètre de tout ou d'une partie des éléments caractéristiques de la signature d'accélération propre au type d'arme et aux différents types de munitions utilisés, ces éléments caractéristiques étant enregistrés préalablement dans une mémoire (4) du dispositif et l'algorithme permet de discriminer le type de munitions utilisé selon que l'occurrence d'au moins une partie ou de certains éléments caractéristiques de la signature d'accélération correspondent à la signature du type de munitions utilisé.

2. Dispositif selon la revendication 1, **caractérisé en ce que** l'algorithme pour déterminer l'occurrence d'un tir est basé sur l'occurrence d'au moins deux chocs dans une plage de temps prédéterminée et caractéristique du type d'arme.

3. Dispositif selon la revendication 1 ou 2, **caractérisé en ce que** l'algorithme pour déterminer l'occurrence d'un tir est basé sur l'occurrence d'au moins trois chocs (A,B,C) successifs dans des plages de temps prédéterminées et caractéristiques du type d'arme.

4. Dispositif selon l'une quelconque des revendications précédentes, **caractérisé en ce que** l'algorithme pour déterminer l'occurrence d'un tir est basé sur l'occurrence d'au moins trois chocs (A,B,C) successifs dans des plages de temps prédéterminées et caractéristiques du type d'arme et sur le fait qu'un des chocs (A,B,C) se manifeste en direction opposée des autres chocs.

5. Dispositif selon l'une quelconque des revendications précédentes, **caractérisé en ce que** l'algorithme permet de déterminer la durée d'une "zone calme" (D,E) pendant laquelle le niveau du signal (S) de l'accéléromètre (2) est pratiquement zéro entre deux chocs (A,B,C) successifs et que la détermination de l'occurrence d'un tir est valable uniquement quand la durée de la "zone calme" (D,E) est située dans une plage de valeurs programmée caractéristique du type d'arme.

6. Dispositif selon l'une quelconque des revendications 3 à 5, **caractérisé en ce que** dans le cas de l'occurrence de trois chocs (A,B,C), l'algorithme permet de mesurer et de mémoriser l'intervalle de temps (TR) entre le premier choc (A) et le deuxième choc (B), cet intervalle (TR) correspondant au temps de recul des pièces mobiles de l'arme, pour permettre le diagnostique et/ou le réglage de l'arme.

7. Dispositif selon l'une quelconque des revendications 3 à 6, **caractérisé en ce que** dans le cas de l'occurrence de trois chocs (A,B,C), l'algorithme permet de mesurer et de mémoriser le niveau maximum du signal généré par le deuxième choc (B) pour permettre le diagnostique et/ou le réglage de l'arme.

8. Dispositif selon l'une quelconque des revendications 3 à 7, **caractérisé en ce que** dans le cas de l'occurrence de trois chocs (A,B,C), l'algorithme permet de calculer et de mémoriser le rapport entre le niveau maximum du signal généré par le deuxième choc (B) et le niveau maximum du choc initial (A) et/ou le niveau maximum du troisième choc de fermeture (C) pour permettre le diagnostique et/ou le réglage de l'arme.

9. Dispositif selon l'une quelconque des revendications précédentes, **caractérisé en ce que** l'algorithme est programmé à détecter et à mémoriser l'absence d'une partie ou de certains éléments caractéristiques de la signature d'accélération pour un type ou différents types de munitions utilisés comme indication d'un mauvais fonctionnement de l'arme.

10. Dispositif selon l'une quelconque des revendications précédentes, **caractérisé en ce que** l'algorithme prend en compte le sens du premier choc de départ (A) de la signature pour discriminer les tirs à blanc des tirs à balles réelles.

11. Dispositif selon l'une quelconque des revendications précédentes, **caractérisé en ce que** la bande passante de l'accéléromètre (2) est de l'ordre de 400 Hz.

12. Dispositif selon l'une quelconque des revendications précédentes, **caractérisé en ce que** l'algorithme permet de mesurer l'intervalle de temps entre les tirs de manière à identifier les régimes de tirs et en calculer la cadence.

13. Dispositif selon la revendication 12, **caractérisé en ce qu'**il est muni d'un afficheur (8) avec indication des régimes de tirs limites ou excessifs programmés.

14. Dispositif selon la revendication 12 ou 13, **caractérisé en ce qu'**il est muni d'un actuateur mécanique (13) pouvant agir sur le mécanisme de l'arme (12) et commandé par le microprocesseur (3) pour intervenir sur le mode de tir de l'arme.

15. Dispositif selon l'une quelconque des revendications précédentes, **caractérisé en ce qu'**il est pourvu d'une horloge temps réel (14) permettant au microprocesseur (3) d'enregistrer dans la mémoire (4) la date de chaque coup tiré.

16. Dispositif selon l'une quelconque des revendications précédentes, **caractérisé en ce qu'**il inclut un système de localisation (15), par exemple de type GPS, qui permet au microprocesseur (3) d'enregistrer dans la mémoire (4) la position de l'arme lors de chaque tir.

17. Dispositif selon l'une quelconque des revendications précédentes, **caractérisé en ce qu'**il est pourvu d'une alimentation électrique (6) et d'un interrupteur (17) pour la mise sous tension du dispositif (1) ou pour activer un signal de réveil du microprocesseur (3) disposant d'un mode de veille.

18. Dispositif selon la revendication 17, **caractérisé en ce que** l'interrupteur (17) est un interrupteur actionné par la pression sur la détente de l'arme.

19. Dispositif selon la revendication 17, **caractérisé en ce que** l'interrupteur (17) est un capteur de prise en main de la poignée.

20. Dispositif selon la revendication 17, **caractérisé en ce que** l'interrupteur (17) est un capteur de choc actionné à partir d'un certain niveau de choc prédéterminé.

21. Dispositif selon la revendication 17, **caractérisé en ce qu'**il est pourvu de deux capteurs de choc unidirectionnels (19-20) branchés en parallèle et placés en tête-bêche pour mémoriser le sens du choc qui a provoqué la mise sous tension du dispositif (1) ou le réveil du microprocesseur (3).

22. Arme automatique ou semi-automatique équipée d'un dispositif (1) selon l'une quelconque des revendications précédentes.

## Claims

1. Device for detecting and counting shots fired by an automatic or semi-automatic fire arm with a barrel and moving parts to recock the fire arm, sliding in the axial direction (Y-Y') of the barrel between a front position and a rear position, whereby the fire arm undergoes accelerations in the axial direction (Y-Y') of the barrel for every fired shot, caused by a succession of shocks due to the shot being fired and to the movements of the moving parts, whereby the progression in time of the accelerations is typical for a fire arm and for the type of ammunition used, thus forming a typical signature for the fire arm and for the type of ammunition, **characterized in that** it comprises an accelerometer (2) with a pass band which is sensitive to shocks in the axial direction (Y-Y') of the barrel and a microprocessor (3) for analyzing the signal (S) of the accelerometer (2) while firing, whereby the microprocessor (3) is equipped with an algorithm to count the number of shots fired, based on the discernment and recording of a shot being fired on the basis of the detection, in the signal of the accelerometer, of all or part of the characteristic elements of the acceleration signature which is typical of the type of fire arm and of the different types of ammunition used, whereby these characteristic elements are recorded beforehand in a memory (4) of the device and the algorithm makes it possible to discern the type of ammunition used, depending on whether at least a part of or certain characteristic elements of the acceleration signature correspond to the signature of the type of ammunition used.

2. Device according to claim 1, **characterized in that** the algorithm to determine whether a shot has been fired is based on the occurrence of at least two shocks within a pre-determined time range which is characteristic of this type of fire arm.

3. Device according to claim 1 or 2, **characterized in that** the algorithm to determine whether a shot has been fired is based on the occurrence of at least three successive shocks (A,B,C) within pre-determined time ranges which are characteristic of that type of fire arm.

4. Device according to any one of the preceding claims, **characterized in that** the algorithm to determine whether a shot has been fired is based on the occurrence of at least three successive shocks (A,B,C) within pre-determined time ranges which are characteristic for that type of fire arm, and on the fact that one of these shocks (A,B,C) goes in the opposite direction of the other shocks.

5. Device according to any one of the preceding claims, **characterized in that** the algorithm makes it possible to determine the duration of a "calm zone" (D,E) during which the level of the signal (S) of the accelerometer (2) is practically zero between two successive shocks (A,B,C), and **in that** it can only be validly determined whether a shot has been fired if the duration of the "calm zone" (D,E) is situated within a programmed range which is characteristic of the type of fire arm.

6. Device according to any one of claims 3 to 5, **characterized in that**, if there have been three shocks (A,B,C), the algorithm makes it possible to measure and to memorize the time interval (TI) between the first shock (A) and the second shock (B), whereby this interval (TI) corresponds to the recoil time of the moving parts of the fire arm so as to allow for the diagnosis and/or the adjustment of the fire arm.

7. Device according to any one of claims 3 to 6, **characterized in that** if there have been three shocks (A,B,C), the algorithm makes it possible to measure and to memorize the maximum level of the signal produced by the second shock (B) so as to allow for the diagnosis and/or the adjustment of the fire arm.

8. Device according to any one of claims 3 to 7, **characterized in that** if there have been three shocks (A,B,C), the algorithm makes it possible to calculate and to memorize the relationship between the maximum level of the signal produced by the second shock (B) and the maximum level of the initial shock (A) and/or the maximum level of the third closing shock (C) so as to allow for the diagnosis and/or the adjustment of the fire arm.

9. Device according to any one of the preceding claims, **characterized in that** the algorithm is programmed for detecting and memorizing the absence of a part or of certain characteristic elements of the acceleration signature for one type or different types of ammunition used to indicate the bad functioning of the fire arm.

10. Device according to any one of the preceding claims, **characterized in that** the algorithm takes the direction of the first discharge shock (A) of the signature into account to make a distinction between blank and live cartridges being fired.

11. Device according to any one of the preceding claims, **characterized in that** the pass band of the accelerometer (2) is in the order of 400 Hz.

12. Device according to any one of the preceding claims, **characterized in that** the algorithm makes it possible to measure the interval between the shots fired, such that the firing conditions and the rate of fire can be identified.

13. Device according to claim 12, **characterized in that** it is provided with a screen (8) indicating the programmed limited or excessive firing conditions.

14. Device according to claim 12 or 13, **characterized in that** it is provided with a mechanical actuator (13) which can act on the mechanism of the fire arm (12) and which is controlled by the microprocessor (3) so as to act on the firing mode of the fire arm.

15. Device according to any one of the preceding claims, **characterized in that** it is provided with a real-time clock (14) which enables the microprocessor (3) to register the date of every fired shot in the memory (4).

16. Device according to any one of the preceding claims, **characterized in that** it comprises a localization system (15), for example of the GPS type, which enables the microprocessor (3) to register the position of the fire arm for every fired shot in the memory (4).

17. Device according to any one of the preceding claims, **characterized in that** it is provided with a power supply (6) and a switch (17) to charge the device (1) or to activate a wake-up signal of the microprocessor (3) that has a standby mode.

18. Device according to claim 17, **characterized in that** the switch (17) is a switch that is activated by pressing the trigger of the fire arm.

19. Device according to claim 17, **characterized in that** the switch (17) is a sensor that detects when the grip is taken in hand.

20. Device according to claim 17, **characterized in that** the switch (17) is a shock sensor which is activated as soon as a pre-determined shock level is reached.

21. Device according to claim 17, **characterized in that** it is provided with two unidirectional shock sensors (19-20), connected in parallel and placed head to tail so as to memorize the direction of the shock which has charged the device (1) or has put the microprocessor (3) out of standby mode.

22. Automatic or semi-automatic fire arm provided with a device (1) according to any one of the preceding claims.

## Patentansprüche

1. Vorrichtung zum Erfassen und Zählen der Schüsse, die mit einer automatischen oder halbautomatischen Waffe mit einem Lauf und bewegten Teilen zum Durchladen der Waffe, die in der Axialrichtung (Y-Y') des Laufs zwischen einer vorderen und einer hinteren Position gleiten, abgegeben werden, wobei die Waffe für jeden abgegebenen Schuss Beschleunigungen in der Axialrichtung (Y-Y') des Laufs erfährt, die auf eine Folge von Stößen zurückzuführen sind, die auf den Abgang des Schusses und auf die Bewegungen der bewegten Teile zurückzuführen sind, wobei der Fortschritt dieser Beschleunigungen mit der Zeit für eine Waffe und die verwendete Munitionsart typisch ist und somit eine typische Signatur für die Waffe und die Munitionsart bildet, **dadurch gekennzeichnet, dass** sie einen Beschleunigungsmesser (2) mit einem Durchlassbereich, der auf die Stöße in der Axialrichtung (Y-Y') des Laufs anspricht, und einen Mikroprozessor (3) zum Analysieren des Signals (S) des Beschleunigungsmessers (2) während des Schießens umfasst, wobei der Mikroprozessor (3) mit einem Algorithmus versehen ist, um die Anzahl der abgegebenen Schüsse zu zählen, basierend auf der Bestimmung und der Aufzeichnung des Vorkommens eines Schusses auf der Grundlage der Erfassung, in dem Signal des Beschleunigungsmessers aller oder eines Teils der kennzeichnenden Elemente der Beschleunigungssignatur, die der Waffenart und den verschiedenen verwendeten Munitionsarten eigen ist, wobei diese kennzeichnenden
Elemente zuvor in einem Speicher (4) der Vorrichtung aufgezeichnet werden, und der Algorithmus es ermöglicht, die verwendete Munitionsart zu unterscheiden, je nachdem, ob das Vorkommen mindestens eines Teils der oder bestimmter kennzeichnender Elemente der Beschleunigungssignatur der Signatur der verwendeten Munitionsart entspricht.

2. Vorrichtung nach Anspruch 1, **dadurch gekennzeichnet, dass** der Algorithmus zum Bestimmen des Vorkommens eines Schusses auf dem Vorkommen von mindestens zwei Stößen in einem vorherbestimmten Zeitbereich, der für die Waffenart kennzeichnend ist, basiert.

3. Vorrichtung nach Anspruch 1 oder 2, **dadurch gekennzeichnet, dass** der Algorithmus zum Bestimmen des Vorkommens eines Schusses auf dem Vorkommen von mindestens drei aufeinanderfolgenden Stößen (A, B, C) in vorherbestimmten Zeitbereichen, die für die Waffenart kennzeichnend sind, basiert.

4. Vorrichtung nach einem der vorhergehenden Ansprüche, **dadurch gekennzeichnet, dass** der Algorithmus zum Bestimmen des Vorkommens eines Schusses auf dem Vorkommen von mindestens drei aufeinanderfolgenden Stößen (A, B, C) in vorherbestimmten Zeitbereichen, die für die Waffenart kennzeichnend sind, und darauf, dass einer der Stöße (A, B, C) in der entgegengesetzten Richtung der anderen Stöße erscheint, basiert.

5. Vorrichtung nach einem der vorhergehenden Ansprüche, **dadurch gekennzeichnet, dass** der Algorithmus es ermöglicht, die Dauer eines "Ruhebereichs" (D, E) zu bestimmen, während dessen der Pegel des Signals (S) des Beschleunigungsmessers (2) zwischen zwei aufeinanderfolgenden Stößen (A, B, C) praktisch gleich Null ist, und dass die Bestimmung des Vorkommens eines Schusses nur gültig ist, wenn die Dauer des "Ruhebereichs" (D, E) sich in einem programmierten Bereich von Werten befindet, der für die Waffenart kennzeichnend ist.

6. Vorrichtung nach einem der Ansprüche 3 bis 5, **dadurch gekennzeichnet, dass** bei dem Vorkommen von drei Stößen (A, B, C) der Algorithmus es ermöglicht, das Zeitintervall (TR) zwischen dem ersten Stoß (A) und dem zweiten Stoß (B) zu messen und zu speichern, wobei dieses Zeitintervall der Rückschlagzeit der bewegten Teile der Waffe entspricht, um die Diagnose und/oder die Einstellung der Waffe zu ermöglichen.

7. Vorrichtung nach einem der Ansprüche 3 bis 6, **dadurch gekennzeichnet, dass** bei dem Vorkommen von drei Stößen (A, B, C) der Algorithmus es ermöglicht, den Höchstpegel des Signals zu speichern, das durch den zweiten Stoß (B) erzeugt wird, um die Diagnose und/oder die Einstellung der Waffe zu ermöglichen.

8. Vorrichtung nach einem der Ansprüche 3 bis 7, **dadurch gekennzeichnet, dass** bei dem Vorkommen von drei Stößen (A, B, C) der Algorithmus es ermöglicht, das Verhältnis zwischen dem Höchstpegel des Signals, das durch den zweiten Stoß (B) erzeugt wird, und dem Höchstpegel des anfänglichen Stoßes (A) und/oder dem Höchstpegel des dritten abschließenden Stoßes (C) zu berechnen und zu speichern, um die Diagnose und/oder die Einstellung der Waffe zu ermöglichen.

9. Vorrichtung nach einem der vorhergehenden Ansprüche, **dadurch gekennzeichnet, dass** der Algorithmus programmiert ist, um das Fehlen eines Teils der oder bestimmter kennzeichnender Elemente der Beschleunigungssignatur für eine Art oder verschiedene Arten von verwendeten Munitionen als Anzeichen einer Fehlfunktion der Waffe zu erfassen und zu speichern.

10. Vorrichtung nach einem der vorhergehenden Ansprüche, **dadurch gekennzeichnet, dass** der Algorithmus die Richtung des ersten Ausgangsstoßes (A) der Signatur berücksichtigt, um das Schießen mit Platzpatronen von dem Scharfschießen zu unterscheiden.

11. Vorrichtung nach einem der vorhergehenden Ansprüche, **dadurch gekennzeichnet, dass** der Durchlassbereich des Beschleunigungsmessers (2) ungefähr 400 Hz beträgt.

12. Vorrichtung nach einem der vorhergehenden Ansprüche, **dadurch gekennzeichnet, dass** der Algorithmus es ermöglicht, das Zeitintervall zwischen den Schüssen zu messen, um die Betriebsarten der Schüsse zu identifizieren und daraus die Kadenz zu berechnen.

13. Vorrichtung nach Anspruch 12, **dadurch gekennzeichnet, dass** sie mit einer Anzeigevorrichtung (8) mit Angabe der programmierten grenzwertigen oder übermäßigen Schießbetriebsarten ausgestattet ist.

14. Vorrichtung nach Anspruch 12 oder 13, **dadurch gekennzeichnet, dass** sie mit einem mechanischen Stellglied (13) ausgestattet ist, das auf den Mechanismus der Waffe (12) einwirken kann und von dem Mikroprozessor (3) gesteuert wird, um auf die Schießart der Waffe Einfluss zu nehmen.

15. Vorrichtung nach einem der vorhergehenden Ansprüche, **dadurch gekennzeichnet, dass** sie mit einer Echtzeituhr (14) versehen ist, die es dem Mikroprozessor (3) ermöglicht, in dem Speicher (4) das Datum jedes abgegebenen Schusses aufzuzeichnen.

16. Vorrichtung nach einem der vorhergehenden Ansprüche, **dadurch gekennzeichnet, dass** sie ein Lokalisierungssystem (15) umfasst, z.B. nach Art des GPS, die es dem Mikroprozessor (3) ermöglicht, in dem Speicher (4) die Position der Waffe bei jedem Schuss aufzuzeichnen.

17. Vorrichtung nach einem der vorhergehenden Ansprüche, **dadurch gekennzeichnet, dass** sie mit einer Stromversorgung (6) und einem Schalter (17) versehen ist, um die Vorrichtung (1) einzuschalten oder um ein Wecksignal des Mikroprozessors (3) zu aktivieren, der über einen Bereitschaftsmodus verfügt.

18. Vorrichtung nach Anspruch 17, **dadurch gekennzeichnet, dass** der Schalter (17) ein Schalter ist, der durch den Druck auf den Abzug der Waffe betätigt wird.

19. Vorrichtung nach Anspruch 17, **dadurch gekennzeichnet, dass** der Schalter (17) ein Sensor für das Ergreifen des Griffs ist.

20. Vorrichtung nach Anspruch 17, **dadurch gekennzeichnet, dass** der Schalter (17) ein Stoßsensor ist, der von einem vorherbestimmten Stoßpegel ab betätigt wird.

21. Vorrichtung nach Anspruch 17, **dadurch gekennzeichnet, dass** sie mit zwei rückwirkungsfreien Stoßsensoren (19 und 20) versehen ist, die parallel geschaltet sind und entgegengesetzt angeordnet sind, um die Richtung des Stoßes zu speichern, der das Einschalten der Vorrichtung (1) oder das Wecken des Mikroprozessors (3) verursacht hat.

22. Automatische oder halbautomatische Waffe, ausgestattet mit einer Vorrichtung (1) nach einem der vorhergehenden Ansprüche.
